# EUROPÄISCHE PATENTANMELDUNG

(11) **EP 3 002 068 A1**
(43) Veröffentlichungstag der Anmeldung: **06.04.2016**
(21) Anmeldenummer: 14187277.0
(22) Anmeldetag: 01.10.2014
(51) Int. Cl.: B21B 37/32

(54) **Walzstraße mit modellgestützter Vorsteuerung für Kühlpausen**

(71) Anmelder: Primetals Technologies Germany GmbH, 91052 Erlangen (DE)
(72) Erfinder: Dagner, Johannes, Dr., 91052 Erlangen (DE)
(74) Vertreter: Metals@Linz

(57) **Zusammenfassung**

In einem Walzgerüst (1) einer Walzstraße wird unter Steuerung durch eine Steuereinrichtung (4) ein flaches Walzgut (3a) gewalzt. Der Steuereinrichtung ist eine Zielballigkeit (B*) bekannt, welche die Walzen (10) des Walzgerüsts (1) aufweisen sollen, wenn mit dem Walzen des Walzguts (3a) in dem Walzgerüst (1) begonnen wird. Die Steuereinrichtung (4) implementiert ein Modell (11) der Walzstraße. Zu einem Ermittlungszeitpunkt (t0), zu dem das Walzgut (3a) sich noch vor dem Walzgerüst (1) befindet, ermittelt die Steuereinrichtung (4) unter Verwendung des Modells (11) anhand einer gegebenen thermischen Ausgangsballigkeit (B0) der Walzen (10) einen Anfangszeitpunkt (t1*) und eine thermische Sollbeeinflussung (K*) der Walzen (10) bis zum Anfangszeitpunkt (t1*). Sie steuert eine Transporteinrichtung (13) zum Transportieren des Walzgutes (3a) derart an, dass zum ermittelten Anfangszeitpunkt (t1*) mit dem Walzen des Walzguts (3a) in dem Walzgerüst (1) begonnen wird, oder sie gibt den Anfangszeitpunkt (t1*) an einen Bediener (14) der Walzstraße aus. Sie steuert weiterhin eine Beeinflussungseinrichtung (15), mittels derer eine thermische Balligkeit (B) der Walzen (10) beeinflussbar ist, bis zum Anfangszeitpunkt (t1*) entsprechend der ermittelten thermischen Sollbeeinflussung (K*) an oder gibt entsprechende Einstellungen der Beeinflussungseinrichtung (15) an den Bediener (14) der Walzstraße aus. Die Steuereinrichtung (4) ermittelt den Anfangszeitpunkt (t1*) und die thermische Sollbeeinflussung (K*) derart, dass die sich zum Anfangszeitpunkt (t1*) ergebende thermische Balligkeit (B) der Walzen (10) in einem vorbestimmten Epsilonschlauch (12) um die Zielballigkeit (B*) liegt und der Anfangszeitpunkt (t1*) so früh wie möglich liegt.

## Beschreibung

Die vorliegende Erfindung geht aus von einem Betriebsverfahren für eine Walzstraße mit mindestens einem Walzgerüst,
- wobei in dem Walzgerüst unter Steuerung durch eine Steuereinrichtung der Walzstraße ein flaches Walzgut gewalzt wird,
- wobei der Steuereinrichtung eine Zielballigkeit bekannt ist, welche die Walzen des Walzgerüsts aufweisen sollen, wenn mit dem Walzen des flachen Walzguts in dem Walzgerüst begonnen wird,
- wobei die Steuereinrichtung ein Modell der Walzstraße implementiert,
- wobei die Steuereinrichtung zu einem Ermittlungszeitpunkt, zu dem das flache Walzgut sich noch vor dem Walzgerüst befindet, unter Verwendung des Modells der Walzstraße anhand einer gegebenen thermischen Ausgangsballigkeit der Walzen des Walzgerüsts eine thermische Sollbeeinflussung der Walzen bis zu einem Anfangszeitpunkt ermittelt,
- wobei die Steuereinrichtung eine Beeinflussungseinrichtung, mittels derer eine thermische Balligkeit der Walzen des Walzgerüsts beeinflussbar ist, bis zum Anfangszeitpunkt entsprechend der ermittelten thermischen Sollbeeinflussung ansteuert oder entsprechende Einstellungen der Beeinflussungseinrichtung an den Bediener der Walzstraße ausgibt,
- wobei die Steuereinrichtung die thermische Sollbeeinflussung der Walzen bis zum Anfangszeitpunkt derart ermittelt, dass die sich zum Anfangszeitpunkt ergebende thermische Balligkeit der Walzen des Walzgerüsts in einem vorbestimmten Epsilonschlauch um die Zielballigkeit liegt.

Die vorliegende Erfindung geht weiterhin aus von einem Computerprogramm, das Maschinencode umfasst, der von einer Steuereinrichtung für eine Walzstraße mit mindestens einem Walzgerüst abarbeitbar ist, wobei die Abarbeitung des Maschinencodes durch die Steuereinrichtung bewirkt, dass die Steuereinrichtung die Walzstraße gemäß einem derartigen Betriebsverfahren betreibt.

Die vorliegende Erfindung geht weiterhin aus von einer Steuereinrichtung für eine Walzstraße mit mindestens einem Walzgerüst, wobei die Steuereinrichtung mit einem derartigen Computerprogramm programmiert ist, so dass die Steuereinrichtung die Walzstraße gemäß einem derartigen Betriebsverfahren betreibt.

Die vorliegende Erfindung geht weiterhin aus von einer Walzstraße mit mindestens einem Walzgerüst, wobei die Walzstraße eine Steuereinrichtung aufweist, welche die Walzstraße gemäß einem derartigen Betriebsverfahren betreibt.

Ein derartiges Verfahren, die zugehörige Steuereinrichtung und die zugehörige Walzstraße sind aus der DE 196 18 995 A1 bzw. der korrespondierenden US 5 855 131 A bekannt.

Bei flachem Walzgut sind Profil und Planheit wichtige Qualitätsmerkmale des gewalzten flachen Walzgut. Es ist bekannt, dass beim Walzen eines flachen Walzguts die Form der Walzen - insbesondere der Arbeitswalzen - einen erheblichen Einfluss auf Planheit und Profil des gewalzten Walzguts hat. Die Form der Walzen wird (unter anderem) durch deren thermische Ausdehnung (thermische Balligkeit) und deren Verschleiß beeinflusst. Die thermische Balligkeit kann aktiv beeinflusst werden, vor allem dann, wenn die Beeinflussung über segmentiert ansteuerbare Beeinflussungseinrichtungen, beispielsweise Düsen oder Düsengruppen, erfolgt.

Bei bestimmten Produktionsmethoden in einem Walzwerk - beispielsweise bei Aluminium-Warmband und bei Grobblechstraßen - kann es immer wieder zu der Situation kommen, dass der Walzprozess unterbrochen werden muss, weil die thermische Form der Walze nicht zu der geplanten Produktion passt. Dies ist insbesondere der Fall, wenn zuerst ein relativ schmales und danach ein relativ breites flaches Walzgut gewalzt werden sollen. In diesem Fall ist die Breite des nach dem Walzen des zuerst gewalzten Walzgutes vorhandenen Thermoballens zu gering, um Planheit und Profil des danach zu walzenden Walzgutes einhalten zu können. Insbesondere bei Aluminiumstraßen, bei denen die Walzen nur selten gewechselt werden, ist es in derartigen Fällen erforderlich, eine sogenannte Kühlpause einzulegen. Nach der Kühlpause ist die Form der Walze zwar wieder geeignet, um ordnungsgemäßes Walzgut zu produzieren. Während der Kühlpause wird jedoch kein Walzgut gewalzt. Es geht also im Ergebnis Produktionszeit verloren. Da weiterhin die Form des Thermoballens nicht gemessen werden kann, ist es erforderlich, auf Erfahrungswerte zurückzugreifen und Sicherheitsfaktoren mit einzuplanen.

Die Lehre der eingangs genannten DE 196 18 995 A1 stellt demgegenüber bereits einen deutlichen Fortschritt dar. Denn gemäß der Lehre der DE 196 18 995 A1 wird die Form der Walze nicht mehr geschätzt, sondern bereits modellgestützt ermittelt. Es besteht jedoch keine Möglichkeit, in den Produktionsablauf einzugreifen.

Die Aufgabe der vorliegenden Erfindung besteht darin, Möglichkeiten zu schaffen, mittels derer die Produktivität gegenüber dem Stand der Technik gesteigert werden kann.

Die Aufgabe wird durch ein Betriebsverfahren mit den Merkmalen des Anspruchs 1 gelöst. Vorteilhafte Ausgestaltungen des Betriebsverfahrens sind Gegenstand der abhängigen Ansprüche 2 bis 12.

Erfindungsgemäß wird ein Betriebsverfahren der eingangs genannten Art dadurch ausgestaltet,
- dass die Steuereinrichtung zum Ermittlungszeitpunkt unter Verwendung des Modells der Walzstraße zusätzlich auch den Anfangszeitpunkt ermittelt,
- dass die Steuereinrichtung eine Transporteinrichtung zum Transportieren des flachen Walzgutes derart ansteuert, dass zum ermittelten Anfangszeitpunkt mit dem Walzen des flachen Walzguts in dem Walzgerüst begonnen wird, oder den Anfangszeitpunkt an einen Bediener der Walzstraße ausgibt und
- dass die Steuereinrichtung den Anfangszeitpunkt derart ermittelt, dass der Anfangszeitpunkt so früh wie möglich liegt.

Durch diese Vorgehensweise wird zum einen gewährleistet, dass die thermische Balligkeit der Walzen des Walzgerüsts stets die Anforderungen erfüllt, d.h. in dem vorbestimmten Epsilonschlauch um die Zielballigkeit liegt, und zum anderen dennoch die Produktivität der Walzstraße so hoch wie möglich gehalten wird.

In Einzelfällen ist es möglich, dass die Ausgangsballigkeit auf den Ermittlungszeitpunkt bezogen ist. Oftmals ist die thermische Sollbeeinflussung der Walzen des Walzgerüsts vom Ermittlungszeitpunkt jedoch bis zu einem Zwischenzeitpunkt vorbestimmt. Dies kann beispielsweise dadurch verursacht sein, dass vor dem Walzen des zu walzenden Walzguts in dem Walzgerüst noch andere Walzgüter gewalzt werden sollen. In diesem Fall ist zum einen eine thermische Beeinflussung durch diese Walzgüter gegeben, zum anderen eventuell eine thermische Beeinflussung durch die Beeinflussungseinrichtung. Soweit es die thermische Beeinflussung durch die Walzgüter betrifft, muss diese schlichtweg hingenommen werden. Soweit es die thermische Beeinflussung durch die Beeinflussungseinrichtung betrifft, ist diese oftmals bei vorherigen Ausführungen des erfindungsgemäßen Betriebsverfahrens für diese Walzgüter ermittelt worden. In jedem Fall aber ist in derartigen Fällen die Ausgangsballigkeit auf den Zwischenzeitpunkt bezogen und ermittelt die Steuereinrichtung die thermische Sollbeeinflussung der Walzen des Walzgerüsts vom Zwischenzeitpunkt bis zum Anfangszeitpunkt.

Der Steuereinrichtung sollte vorzugsweise die thermische Ausgangsballigkeit der Walzen des Walzgerüsts so gut wie möglich bekannt sein. Zu diesem Zweck nimmt die Steuereinrichtung vorzugsweise kontinuierlich eine thermische Istbeeinflussung der Walzen des Walzgerüsts entgegen und führt die thermische Balligkeit unter Verwendung des Modells der Walzstraße anhand der thermischen Istbeeinflussung kontinuierlich nach.

Vorzugsweise ermittelt die Steuereinrichtung den Anfangszeitpunkt und die thermische Sollbeeinflussung mittels eines Optimierers. Der Optimierer kann beispielsweise einen SQP-Algorithmus, genetische Algorithmen und/oder reglerbasierte Verfahren verwenden.

Je nach Ausgestaltung des Modells und des Optimierers kann es möglich sein, den Anfangszeitpunkt und die thermische Sollbeeinflussung simultan zu optimieren. Manchmal ist dies jedoch nicht möglich. In jedem Fall ist es im Rahmen des Optimierungsverfahrens jedoch möglich,
- zunächst vorläufige Werte für den Anfangszeitpunkt und die thermische Sollbeeinflussung ansetzt,
- sodann die thermische Sollbeeinflussung mittels des Optimierers optimiert,
- sodann prüft, ob die sich zum angesetzten Anfangszeitpunkt ergebende thermische Balligkeit der Walzen des Walzgerüsts in dem Epsilonschlauch um die Zielballigkeit liegt,
- verneinendenfalls einen Merker setzt und die vorgenannten Schritte mit einem späteren Anfangszeitpunkt wiederholt,
- bejahendenfalls prüft, ob der Merker gesetzt ist,
- verneinendenfalls die vorgenannten Schritte mit einem früheren Anfangszeitpunkt wiederholt und
- bejahendenfalls den zuletzt angesetzten Anfangszeitpunkt und die zuletzt optimierte thermische Sollbeeinflussung als endgültige Werte übernimmt.

Zum Ermitteln des Anfangszeitpunkts und der thermischen Sollbeeinflussung setzt die Steuereinrichtung in der Regel zunächst anfängliche Werte an. In einer bevorzugten Ausgestaltung des Betriebsverfahrens ist vorgesehen, dass die Steuereinrichtung die anfänglichen Werte für den Anfangszeitpunkt und/oder die thermische Sollbeeinflussung in Abhängigkeit von der Ausgangsballigkeit der Walzen des Walzgerüsts, der Geometrie des zu walzenden Walzgutes, Materialeigenschaften des zu walzenden Walzgutes, einer Temperatur des zu walzenden Walzgutes und/oder einer Temperatur der Walzen des Walzgerüsts ermittelt. Diese Vorgehensweise führt in vielen Fällen zu einem guten ersten Ansatz, von dem ausgehend der (endgültige) Anfangszeitpunkt und die (endgültige) thermische Sollbeeinflussung relativ schnell ermittelt werden können. Soweit erforderlich, können zum Ermitteln der anfänglichen Werte weitere Eigenschaften berücksichtigt werden.

Vorzugsweise berücksichtigt die Steuereinrichtung bei der Ermittlung der Ausgangsballigkeit die Geometrie eines vor dem zu walzenden Walzgut gewalzten Walzgutes, Materialeigenschaften des vor dem zu walzenden Walzgut gewalzten Walzgutes und/oder eine Temperatur des vor dem zu walzenden Walzgut gewalzten Walzgutes. Diese Vorgehensweise führt zu einem noch besseren ersten Ansatz. Dies gilt ganz besonders, wenn das vor dem zu walzenden Walzgut gewalzte Walzgut zum Ermittlungszeitpunkt noch nicht gewalzt ist, beispielsweise weil es bis zum Zwischenzeitpunkt gewalzt wird.

Die Steuereinrichtung verwendet zum Ermitteln der anfänglichen Werte für den Anfangszeitpunkt und/oder die thermische Sollbeeinflussung einen Anfangswertgeber. Vorzugsweise verwendet der Anfangswertgeber eine mehrdimensionale Tabelle, ein selbstlernendes System und/oder ein gegenüber dem Modell, unter dessen Verwendung die Steuereinrichtung den Anfangszeitpunkt und die thermische Sollbeeinflussung der Walzen bis zum Anfangszeitpunkt ermittelt, vereinfachtes Modell.

In einer bevorzugten Ausgestaltung der vorliegenden Erfindung erfolgt eine Adaption. Zu diesem Zweck ist vorgesehen, dass die Steuereinrichtung
- eine Istbeeinflussung, mit der die Walzen des Walzgerüsts bis zum Anfangszeitpunkt beaufschlagt werden, speichert,
- nach dem Walzen des Walzguts in dem Walzgerüst ein Profil und/oder eine Planheit des dann gewalzten Walzgutes erfasst,
- das erfasste Profil und/oder die erfasste Planheit mit Zielwerten für das Profil und/oder die Planheit vergleicht,
- in dem Fall, dass das erfasste Profil und/oder die erfasste Planheit mit den Zielwerten übereinstimmen, die Istbeeinflussung und den Anfangszeitpunkt dem Anfangswertgeber zuführt und anderenfalls nicht zuführt und
- in dem Fall, dass das erfasste Profil und/oder die erfasste Planheit mit den Zielwerten nicht übereinstimmen, mindestens einen Parameter des Modells nachführt und anderenfalls nicht nachführt.

Die erfindungsgemäße Vorgehensweise führt zu noch besseren Ergebnissen, wenn die Steuereinrichtung anhand des ermittelten Anfangszeitpunkts einen Startzeitpunkt ermittelt und eine dem Walzgerüst vorgeordnete Einrichtung derart steuert, dass das zu walzende Walzgut zum Startzeitpunkt aus der vorgeordneten Einrichtung austritt. Alternativ kann die Steuereinrichtung den Startzeitpunkt an den Bediener der Walzstraße ausgeben. Die vorgeordnete Einrichtung kann beispielsweise ein Ofen sein, in dem das zu walzende Walzgut vor dem Walzen aufgeheizt wird.

In einer weiterhin bevorzugten Ausgestaltung der vorliegenden Erfindung ist vorgesehen, dass die Steuereinrichtung
- für eine Sequenz von bereits gewalzten Walzgütern jeweils Abweichungen von deren ermittelten Anfangszeitpunkten und deren ermittelten Sollbeeinflussungen von den zugehörigen tatsächlichen Anfangszeitpunkten und den zugehörigen tatsächlichen Istbeeinflussungen ermittelt und
- in dem Fall, dass innerhalb der Sequenz gleichgerichtete Abweichungen vorliegen, die Abweichungen bei der Ermittlung des Anfangszeitpunkts und/oder der Sollbeeinflussung für zukünftig zu walzende Walzgüter berücksichtigt und anderenfalls nicht berücksichtigt.

Durch diese Vorgehensweise kann die in Fachkreisen üblicherweise als solche bezeichnete Tagesform berücksichtigt werden.

Die Aufgabe wird weiterhin durch ein Computerprogramm mit den Merkmalen des Anspruchs 13 gelöst. Erfindungsgemäß bewirkt die Abarbeitung des Maschinencodes durch die Steuereinrichtung, dass die Steuereinrichtung die Walzstraße gemäß einem erfindungsgemäßen Betriebsverfahren betreibt.

Die Aufgabe wird weiterhin durch eine Steuereinrichtung für eine Walzstraße mit den Merkmalen des Anspruchs 14 gelöst. Erfindungsgemäß ist die Steuereinrichtung mit einem erfindungsgemäßen Computerprogramm programmiert, so dass die Steuereinrichtung die Walzstraße gemäß einem erfindungsgemäßen Betriebsverfahren betreibt.

Die Aufgabe wird weiterhin durch eine Walzstraße mit den Merkmalen des Anspruchs 15 gelöst. Erfindungsgemäß weist die Walzstraße eine erfindungsgemäße Steuereinrichtung auf, welche die Walzstraße gemäß einem erfindungsgemäßen Betriebsverfahren betreibt.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die in Verbindung mit den Zeichnungen näher erläutert werden. Hierbei zeigen in schematischer Darstellung:
- FIG 1: eine Walzstraße,
- FIG 2: ein Walzgut, eine Walze und eine thermische Balligkeit,
- FIG 3: ein weiteres Walzgut, die Walze und thermische Balligkeiten,
- FIG 4: ein Ablaufdiagramm,
- FIG 5: ein Zeitdiagramm,
- FIG 6: einen Balligkeitsverlauf über die Breite einer Walze,
- FIG 7: eine Walze und eine Beeinflussungseinrichtung,
- FIG 8: einen Optimierer,
- FIG 9: ein Ablaufdiagramm,
- FIG 10: einen Anfangswertgeber,
- FIG 11: mögliche Ausgestaltungen des Anfangswertgebers,
- FIG 12: ein Ablaufdiagramm,
- FIG 13: ein Ablaufdiagramm und
- FIG 14: ein Ablaufdiagramm.

Gemäß FIG 1 umfasst eine Walzstraße mindestens ein Walzgerüst 1. Gemäß FIG 1 sind sogar mehrere Walzgerüste 1 vorhanden, beispielsweise drei Walzgerüste 1 oder vier Walzgerüste 1. Die Walzgerüste 1 sind beispielsweise Bestandteile einer Fertigstraße 2. In der Walzstraße werden sequenziell nacheinander mehrere flache Walzgüter 3 gewalzt. Das Walzen der Walzgüter 3 in der Walzstraße - insbesondere in den Walzgerüsten 1 - erfolgt unter Steuerung durch eine Steuereinrichtung 4 der Walzstraße. Mindestens eines der Walzgerüste 1 der Fertigstraße 2 entspricht dem Walzgerüst 1 der vorliegenden Erfindung.

Oftmals weist die Walzstraße zusätzlich weitere Einheiten auf, beispielsweise eine Vorstraße 5 und/oder einen Ofen 6. Falls die Vorstraße 5 vorhanden ist, werden die flachen Walzgüter 3 vor dem Walzen in den Walzgerüsten 1 der Fertigstraße 2 in der Vorstraße 5 gewalzt, oftmals reversierend gewalzt. Falls der Ofen 6 vorhanden ist, werden die Walzgüter 3 vor dem Walzen in Walzgerüsten 1 der Fertigstraße 2 - falls vorhanden, auch vor dem Walzen in der Vorstraße 5 - im Ofen 6 auf Walztemperatur aufgeheizt. Die Walzgüter 3 bestehen aus Metall, beispielsweise aus Aluminium oder einer Aluminiumlegierung oder aus Stahl.

Die Steuereinrichtung 4 ist mit einem Computerprogramm 7 programmiert. Aufgrund der Programmierung mit dem Computerprogramm 7 betreibt die Steuereinrichtung 4 die Walzstraße gemäß einem Betriebsverfahren, das nachstehend näher erläutert wird. Das Computerprogramm 7 umfasst Maschinencode 8, der von der Steuereinrichtung 4 abarbeitbar ist. Die Abarbeitung des Maschinencodes 8 durch die Steuereinrichtung 4 bewirkt somit, dass die Steuereinrichtung 4 die Walzstraße gemäß einem derartigen Betriebsverfahren betreibt. Das Computerprogramm 7 kann der Steuereinrichtung 4 auf beliebige Weise zugeführt werden. Beispielsweise ist in FIG 1 ein Datenträger 9 dargestellt, auf dem das Computerprogramm 7 in (ausschließlich) maschinenlesbarer Form gespeichert ist, beispielsweise in elektronischer Form. Die Darstellung des Datenträgers 9 als USB-Memorystick ist jedoch rein beispielhaft und nicht beschränkend zu verstehen.

Die Walzgüter 3 weisen oftmals voneinander verschiedene Eigenschaften auf. Die Walzgüter 3 können sich beispielsweise vor dem Walzen in ihren Breiten, in ihren Dicken, ihren Dickenprofilen und/oder in ihren Temperaturen unterscheiden. Weiterhin können die Walzgüter sich in ihren chemischen Zusammensetzungen und ihren sonstigen Materialeigenschaften unterscheiden.

Oftmals werden mehrere gleichartige oder zumindest im Wesentlichen gleichartige Walzgüter 3 nacheinander gewalzt. Dadurch bildet sich - siehe beispielhaft FIG 2 - eine thermische Balligkeit B der Walzen 10 des mindestens einen Walzgerüsts 1 aus. Dargestellt ist dies in FIG 2 nur für eine einzelne Walze 10 des mindestens einen Walzgerüsts 1. Prinzipiell gilt dies jedoch auch in analoger Weise für die anderen Walzen 10 des Walzgerüsts 1. Das Ausmaß der Balligkeit B ist in FIG 2 aus Gründen der besseren Darstellung deutlich übertrieben. Eine wirksame Breite der thermischen Balligkeit B stimmt in etwa mit der Breite des gewalzten Walzguts 3 überein.

Wenn nun zu einem späteren Zeitpunkt ein anderes flaches Walzgut 3 gewalzt werden sollte und dieses später zu walzende Walzgut 3 eine größere Breite aufweist, würden Übergangsbereiche der thermischen Balligkeit B entsprechend der Darstellung in FIG 3 innerhalb eines von dem nunmehr gewalzten Walzgut 3 überdeckten Bereichs liegen, bis sich die thermische Balligkeit B aufgrund des Walzens des nunmehr gewalzten flachen Walzguts 3 auf das nunmehr gewalzte Walzgut 3 eingestellt hat. Würde diese Vorgehensweise ergriffen, würde daher das nunmehr gewalzte Walzgut 3 zunächst nur mit einer thermischen Balligkeit B gewalzt werden, welche mit der Breite des zuerst gewalzten Walzguts 3 korrespondiert. Ein derartiges Walzen würde in der Regel dazu führen, dass vorgeschriebene Profil- und Planheitswerte nicht eingehalten würden. Im Extremfall kann dies sogar dazu führen, dass ein flaches Walzgut 3 wegen entstehender Mittelwellen oder wegen entstehender Kantenrisse überhaupt nicht mehr gewalzt werden kann. Es ist daher erforderlich, die thermische Balligkeit B vor dem Walzen des später zu walzenden Walzguts 3 derart einzustellen, dass sie innerhalb der Breite des später zu walzenden Walzguts 3 keine nennenswerten Ungleichmäßigkeiten aufweist. Diese Balligkeit wird nachfolgend als Zielballigkeit bezeichnet und mit dem Bezugszeichen B* versehen. Die Walzen 10 des Walzgerüsts 1 sollen diese Zielballigkeit B* bereits dann aufweisen, wenn mit dem Walzen des später zu walzenden flachen Walzguts 3 in dem Walzgerüst 1 begonnen wird.

Oftmals wird weiterhin das zu walzende flache Walzgut 3 im Ofen 6 aufgeheizt, während ein anderes flaches Walzgut 3 bereits in der Vorstraße 5 gewalzt wird und ein wiederum anderes Walzgut 3 bereits in den Walzgerüsten 1 der Fertigstraße 2 gewalzt wird. Das im Ofen 6 befindliche flache Walzgut 3 ist dasjenige flache Walzgut, für das die Zielballigkeit B* eingestellt werden soll. Dieses flache Walzgut 3 wird nachfolgend zur Unterscheidung von anderen Walzgütern 3 durch den Buchstaben a ergänzt, also als Walzgut 3a bezeichnet. Das Walzgut 3, das sich zu diesem Zeitpunkt in der Vorstraße 5 befindet, wird nachfolgend als Walzgut 3b bezeichnet. Das Walzgut 3, das sich zu diesem Zeitpunkt in der Fertigstraße 2 befindet, wird als Walzgut 3c bezeichnet.

Der Steuereinrichtung 4 sind die zu walzenden Walzgüter 3 einschließlich deren Geometrie und deren Abfolge bekannt. Der Steuereinrichtung 4 ist aufgrund der Geometrie des Walzguts 3a weiterhin bekannt, welche Zielballigkeit B* die Walzen 10 des Walzgerüsts 1 aufweisen müssen, wenn das Walzgut 3a gewalzt wird. Die Steuereinrichtung 4 führt daher das nachstehend in Verbindung mit FIG 4 erläuterte Betriebsverfahren aus.

Gemäß FIG 4 implementiert die Steuereinrichtung 4 zunächst in einem Schritt S1 ein Modell 11 (siehe FIG 1) der Walzstraße. Das Modell 11 umfasst zumindest ein Modell des Walzgerüsts 1, mittels dessen die thermische Balligkeit B einschließlich der durch Verschleiß hervorgerufenen Balligkeit bestimmt werden kann. Oftmals umfasst es weitere Modelle, beispielsweise ein Modell zur Verfolgung der Temperatur der flachen Walzgüter 3 innerhalb der Walzstraße, beispielsweise ab dem Ausgang des Ofens 6. Auch kann das Modell 11 ein Materialflussmodell und/oder ein Umformmodell zur Bestimmung der Walzbedingungen im Walzgerüst 1 umfassen. Auch kann das Modell 11 gegebenenfalls den Ofen 6 mit modellieren. Weiterhin ist es möglich, dass das Modell 11 anhand des gegebenen Stichplans und gegebener Strategiedaten die Durchlaufzeit eines Walzguts 3 durch die Walzstraße schätzen kann.

Mittels des Modells 11 ist die Steuereinrichtung 4 insbesondere in der Lage, die thermische Balligkeit B der Walzen 10 des Walzgerüsts 1 zu ermitteln. Geeignete Modelle 11 sind dem Fachmann als solche bekannt. Rein beispielhaft wird auf die WO 2013/127 982 A1 verwiesen. Das dort beschriebene Modell modelliert zwar den Wärmefluss und die daraus resultierende thermische Balligkeit bei einer Gießwalze. Das dort beschriebene Modell ist jedoch in analoger Weise auch für die Walzen 10 des Walzgerüsts 1 einsetzbar.

In einem Schritt S2 wird der Steuereinrichtung 4 die Zielballigkeit B* für das Walzgut 3a bekannt.

Zu einem Ermittlungszeitpunkt t0 (siehe FIG 5) befindet sich das flache Walzgut 3a noch vor dem Walzgerüst 1. Beispielsweise befindet es sich noch im Ofen 6. Zum Ermittlungszeitpunkt t0 ermittelt die Steuereinrichtung 4 in einem Schritt S3 unter Verwendung des Modells 11 der Walzstraße einen Anfangszeitpunkt t1* und eine thermische Sollbeeinflussung K* der Walzen 10. Die Sollbeeinflussung K* wird bis zum Anfangszeitpunkt t1* ermittelt. Die Ermittlung erfolgt anhand einer gegebenen thermischen Ausgangsballigkeit B0 der Walzen 10 des Walzgerüsts 1 und der Zielballigkeit B*. Die Ermittlung erfolgt derart, dass die sich zum Anfangszeitpunkt t0 ergebende thermische Balligkeit B der Walzen 10 des Walzgerüsts 1 entsprechend der Darstellung in FIG 6 in einem vorbestimmten Epsilonschlauch 12 um die Zielballigkeit B* liegt. Sie erfolgt weiterhin derart, dass der Anfangszeitpunkt t0 so früh wie möglich liegt. Der Schritt S3 wird später noch näher erläutert werden.

In einem Schritt S4 steuert die Steuereinrichtung 4 eine Transporteinrichtung 13 zum Transportieren des flachen Walzgutes 3a - beispielsweise einen Rollgang oder den Ofen 6 - an. Die Ansteuerung erfolgt derart, dass zum ermittelten Anfangszeitpunkt t1* mit dem Walzen des flachen Walzguts 3a in dem Walzgerüst 1 begonnen wird. Alternativ zum Schritt S4 führt die Steuereinrichtung 4 einen Schritt S5 aus. Im Schritt S5 gibt die Steuereinrichtung 4 den Anfangszeitpunkt t1* an einen Bediener 14 der Walzstraße aus. Da von den Schritten S4 und S5 - zumindest in der Regel - nur einer vorhanden ist, sind die Schritte S4 und S5 in FIG 4 nebeneinander und gestrichelt dargestellt.

Weiterhin steuert die Steuereinrichtung 4 in einem Schritt S6 eine Beeinflussungseinrichtung 15 an. Mittels der Beeinflussungseinrichtung 15 kann - siehe FIG 7 - die thermische Balligkeit B der Walzen 10 des Walzgerüsts 1 beeinflusst werden. Beispielsweise kann die Beeinflussungseinrichtung 15 als Anzahl von einzelnen oder gruppenweise ansteuerbaren Düsen 16 ausgebildet sein, mittels derer ein Kühlmedium - in der Regel Wasser oder ein Öl-Wasser-Gemisch - auf die Walzen 10 des Walzgerüsts 1 aufgebracht wird. Die Anzahl an Düsen 16 liegt - quer über die jeweilige Walze 10 gesehen - in der Regel zwischen 20 und 40. Den Düsen 16 vorgeordnete Ventile 16' können entweder nur an- und abschaltbar sein oder kontinuierlich regelbar sein. Die Ansteuerung der Beeinflussungseinrichtung 15 erfolgt entsprechend der ermittelten thermischen Sollbeeinflussung K* und bis zum Anfangszeitpunkt t1*. Alternativ zu einer direkten Ansteuerung der Beeinflussungseinrichtung 15 durch die Steuereinrichtung 4 ist es wiederum möglich, dass die Steuereinrichtung 4 in einem Schritt S7 entsprechende Einstellungen der Beeinflussungseinrichtung 15 an den Bediener 14 der Walzstraße ausgibt. Da von den Schritten S6 und S7 - zumindest in der Regel - nur einer vorhanden ist, sind die Schritte S6 und S7 analog zu den Schritten S4 und S5 in FIG 4 nebeneinander und gestrichelt dargestellt.

Wie bereits erwähnt, wird zum Ermittlungszeitpunkt t0, zu dem die Steuereinrichtung 4 die thermische Sollbeeinflussung K* ermittelt, in den Walzgerüsten 1 der Fertigstraße 2 in der Regel bereits das flache Walzgut 3c gewalzt. Solange in den Walzgerüsten 1 der Fertigstraße 2 das flache Walzgut 3c gewalzt wird, muss die thermische Beeinflussung K* entsprechend den Erfordernissen für das flache Walzgut 3c eingestellt werden. Weiterhin wird zum Ermittlungszeitpunkt t0 in der Vorstraße 5 in der Regel bereits das flache Walzgut 3b gewalzt. Das flache Walzgut 3b wird zwar nach dem flachen Walzgut 3c, aber vor dem flachen Walzgut 3a in den Walzgerüsten 1 der Fertigstraße 2 gewalzt. In der Pausenzeit zwischen dem Walzen des flachen Walzguts 3c in den Walzgerüsten 1 der Fertigstraße 2 und dem Walzen des flachen Walzguts 3b in den Walzgerüsten 1 der Fertigstraße 2 muss die thermische Balligkeit B der Walzen 10 des Walzgerüsts 1 entsprechend den Erfordernissen des flachen Walzguts 3b eingestellt werden. In dieser Pausenzeit und während des Walzens des flachen Walzguts 3b in den Walzgerüsten 1 der Fertigstraße 2 muss die thermische Beeinflussung K* entsprechend den Erfordernissen für das flache Walzgut 3b eingestellt werden.

Das Walzen des flachen Walzguts 3b in den Walzgerüsten 1 der Fertigstraße 2 ist (voraussichtlich) zu einem Zeitpunkt t2* beendet, nachfolgend als Zwischenzeitpunkt t2* bezeichnet. Gemäß FIG 5 ist somit die thermische Sollbeeinflussung K* der Walzen 10 des Walzgerüsts 1 vom Ermittlungszeitpunkt t0 bis zum Zwischenzeitpunkt t2* vorbestimmt. Nur für den Zeitraum vom Zwischenzeitpunkt t2* bis zum Anfangszeitpunkt t1* kann die Steuereinrichtung 4 daher die thermische Sollbeeinflussung K* der Walzen 10 des Walzgerüsts 1 ermitteln. Dies ist in FIG 5 dadurch angedeutet, dass die thermische Sollbeeinflussung K* bis zum Zwischenzeitpunkt t2* in durchgezogenen Linien (= vorbestimmt) dargestellt ist, während für den Zeitraum vom Zwischenzeitpunkt t2* bis zum Anfangszeitpunkt t1* mehrere mögliche Verläufe der thermischen Sollbeeinflussung K* gestrichelt dargestellt sind. Selbstverständlich wird von der Steuereinrichtung 4 ein ganz bestimmter Verlauf ermittelt. Die gestrichelte Darstellung soll jedoch andeuten, dass für diesen Zeitraum die Steuereinrichtung 4 die optimale Ermittlung vornehmen kann. Weiterhin ist in diesem Fall die Ausgangsballigkeit B0 der Walzen 10 auf den Zwischenzeitpunkt t2* bezogen.

Wie bereits erwähnt, ermittelt die Steuereinrichtung 4 unter Verwendung des Modells 11 der Walzstraße die Balligkeit B. Die Ermittlung erfolgt im Rahmen des Schrittes S3 als Vorhersage. Es ist jedoch ebenso möglich, das Modell 11 im Sinne eines sogenannten Softsensors einzusetzen. Ein Softsensor ist, wie Fachleuten auf dem Gebiet der Walzwerkstechnik bekannt ist, eine Modellierung einer Einheit, wobei anhand gemessener Größen mittels eines Modells eine andere Größe ermittelt wird, die nicht oder zumindest nicht ohne weiteres gemessen werden kann.

Ein Beispiel eines derartigen Softsensors ist die bereits erwähnte Ermittlung der Balligkeit B der Walzen 10. Denn im Betrieb des Walzgerüsts 1 kann die Balligkeit B nicht gemessen werden. Es kann jedoch eine thermische Istbeeinflussung K der Walzen 10 des Walzgerüsts 1 erfasst werden, insbesondere die Ansteuerung der Düsen 16 der Beeinflussungseinrichtung 15. Es ist möglich, die thermische Istbeeinflussung K kontinuierlich zu erfassen und der Steuereinrichtung 4 zuzuführen. Diese kann dann unter Verwendung des Modells 11 kontinuierlich die Balligkeit B zum Ermittlungszeitpunkt t0 nachführen. Wenn die Ausgangsballigkeit B0 auf den Ermittlungszeitpunkt t0 bezogen ist, ist die so ermittelte Balligkeit B die Ausgangsballigkeit B0. Wenn die Ausgangsballigkeit B0 auf den Zwischenzeitpunkt t2* bezogen ist, kann die Steuereinrichtung 4, ausgehend von der Balligkeit B für den Ermittlungszeitpunkt t0, anhand der (bereits vorher bestimmten) thermischen Sollbeeinflussung K* vom Ermittlungszeitpunkt t0 bis zum Zwischenzeitpunkt t2* die Ausgangsballigkeit B0 ermitteln.

Vorzugsweise implementiert die Steuereinrichtung 4 gemäß FIG 8 einen Optimierer 17, mittels dessen die Steuereinrichtung 4 den Anfangszeitpunkt t1* und die thermische Sollbeeinflussung K* ermittelt. Der Optimierer 17 ermittelt und bewertet die Abweichungen der sich aufgrund der thermischen Sollbeeinflussung K* ergebenden erwarteten Balligkeit B von der Zielballigkeit B*. Weiterhin ermittelt der Optimierer 17 aufgrund der Abweichungen eine optimierte thermische Sollbeeinflussung K*, vorzugsweise zusätzlich auch einen optimierten Anfangszeitpunkt t1*. Variierbare Parameter für die thermische Sollbeeinflussung K* sind beispielsweise die Kühlmittelmengen aller oder eines Teils der Kühlmittelkreise. Ein weiterer variierbarer Parameter kann unter Umständen die Temperatur des Kühlmediums sein. Unter Umständen kann durch den Optimierer 17 auch der Anfangszeitpunkt t1* variierbar sein. Der Optimierer 17 kann gemäß FIG 7 beispielsweise einen SQP-Algorithmus 17a verwenden. Alternativ oder zusätzlich kann der Optimierer 17 gemäß FIG 7 genetische Algorithmen 17b verwenden. Alternativ oder zusätzlich kann der Optimierer 17 gemäß FIG 7 reglerbasierte Verfahren 17c verwenden.

Der Optimierer 17 setzt in der Regel eine sogenannte Kostenfunktion an und minimiert durch Variieren der variierbaren Parameter die Kostenfunktion. Es ist möglich, dass der Optimierer 17 direkt und simultan sowohl den Anfangszeitpunkt t1* als auch die thermische Sollbeeinflussung K* optimiert. Falls dies nicht möglich oder zu aufwändig ist, implementiert die Steuereinrichtung den Optimierer 17 gemäß FIG 9 auf folgende Weise:

Zu allererst setzt die Steuereinrichtung 4 in einem Schritt S11 einen Merker F auf den Wert 0. Sodann setzt die Steuereinrichtung 4 in einem Schritt S12 vorläufige Werte für den Anfangszeitpunkt t1* und die thermische Sollbeeinflussung K* an. In einem Schritt S13 optimiert die Steuereinrichtung 4 mittels des Optimierers 17 die angesetzte thermische Sollbeeinflussung K*. Die Optimierung erfolgt dahingehend, dass die sich zum angesetzten Anfangszeitpunkt t1* ergebende Istballigkeit B möglichst gut an die Zielballigkeit B* angenähert wird. Die Implementierung des Schrittes S13 ist Fachleuten als solche bekannt und geläufig.

In einem Schritt S14 prüft die Steuereinrichtung 4, ob die im Schritt S13 ermittelte thermische Balligkeit B der Walzen 10 des Walzgerüsts 1 innerhalb des Epsilonschlauchs 12 um die Zielballigkeit B* liegt. Wenn dies nicht der Fall ist, geht die Steuereinrichtung 4 zu einem Schritt S15 über. Im Schritt S15 inkrementiert die Steuereinrichtung 4 den angesetzten Anfangszeitpunkt t1*. Sodann setzt die Steuereinrichtung 4 in einem Schritt S16 den Merker F auf den Wert 1. Sodann geht die Steuereinrichtung 4 zum Schritt S13 zurück.

Wenn hingegen die im Schritt S13 ermittelte thermische Balligkeit B der Walzen 10 des Walzgerüsts 1 innerhalb des Epsilonschlauchs 12 um die Zielballigkeit B* liegt, geht die Steuereinrichtung 4 zu einem Schritt S17 über. Im Schritt S17 prüft die Steuereinrichtung 4, ob der Merker F den Wert 1 aufweist. Wenn dies nicht der Fall ist, geht die Steuereinrichtung 4 zu einem Schritt S18 über. Im Schritt S18 dekrementiert die Steuereinrichtung 4 den angesetzten Anfangszeitpunkt t1*.

Wenn hingegen der Merker F den Wert 0 aufweist, ist die Vorgehensweise von FIG 9 beendet. In diesem Fall übernimmt die Steuereinrichtung 4 den zuletzt angesetzten Anfangszeitpunkt t1* und die zuletzt optimierte thermische Sollbeeinflussung K* als endgültige Werte.

Die Optimierung durch die Steuereinrichtung 4 führt unabhängig von den von der Steuereinrichtung 4 zunächst angesetzten Werten für den Anfangszeitpunkt t1* und die thermische Sollbeeinflussung K* - beispielsweise den im Schritt S12 von FIG 8 angesetzten Werten - zu optimalen Ergebnissen. Eine ungünstige Wahl beim erstmaligen Ansetzen führt jedoch zu einer aufwändigen Ermittlung. Vorzugsweise sind daher bereits die erstmalig angesetzten Werte für den Anfangszeitpunkt t1* und die thermische Sollbeeinflussung K* optimal oder zumindest nahezu optimal. Vorzugsweise werden der Steuereinrichtung 4 daher gemäß FIG 10 die Geometrie des zu walzenden Walzgutes 3a (insbesondere dessen Breite b3a und dessen Dicke d3a), Materialeigenschaften M3a des zu walzenden Walzgutes 3a, eine Temperatur T3a des zu walzenden Walzgutes 3a und/oder eine Temperatur T10 der Walzen 10 des Walzgerüsts 1 zugeführt. In Abhängigkeit von den ihr zugeführten Werten und der Ausgangsballigkeit B0 der Walzen 10 des Walzgerüsts 1 ermittelt die Steuereinrichtung 4 in diesem Fall die anfänglichen Werte für den Anfangszeitpunkt t1* und die thermische Sollbeeinflussung K*. Diese Werte verwendet die Steuereinrichtung 4 sodann im Rahmen der nachfolgenden Optimierung als Ausgangswerte.

Vorzugsweise berücksichtigt die Steuereinrichtung 4 bei der Ermittlung der Ausgangsballigkeit B0 entsprechend der Darstellung in FIG 10 die Geometrie eines vor dem zu walzenden Walzgut 3a gewalzten Walzgutes 3b, insbesondere dessen Breite b3b und dessen Dicke d3b, Materialeigenschaften M3b des vor dem zu walzenden Walzgut 3a gewalzten Walzgutes 3b und/oder eine Temperatur T3b des vor dem zu walzenden Walzgut 3a gewalzten Walzgutes 3b.

Die Steuereinrichtung 4 verwendet zum Ermitteln der anfänglichen Werte für den Anfangszeitpunkt t1* und/oder die thermische Sollbeeinflussung K* gemäß FIG 10 einen Anfangswertgeber 18. Der Anfangswertgeber 18 kann gemäß FIG 11 eine mehrdimensionale Tabelle 18a verwenden. Alternativ oder zusätzlich kann der Anfangswertgeber 18 gemäß FIG 11 ein selbstlernendes System 18b verwenden, beispielsweise ein neuronales Netz. Alternativ oder zusätzlich kann der Anfangswertgeber 18 gemäß FIG 11 ein Modell 18c verwenden. Das Modell 18c ist gegenüber dem Modell 11, unter dessen Verwendung die Steuereinrichtung 4 den Anfangszeitpunkt t1* und die thermische Sollbeeinflussung K* der Walzen 10 bis zum Anfangszeitpunkt t1* ermittelt, vereinfacht.

Das Modell 11 kann fehlerbehaftet sein. Vorzugsweise speichert die Steuereinrichtung 4 daher gemäß FIG 12 in einem Schritt S21 einen tatsächlichen Anfangszeitpunkt t1 und eine tatsächliche Istbeeinflussung K, mit der die Walzen 10 des Walzgerüsts 1 bis zum Anfangszeitpunkt t1 beaufschlagt werden. Weiterhin erfasst die Steuereinrichtung 4 in einem Schritt S22 nach dem Walzen des Walzguts 3a in dem Walzgerüst 1 ein Profil PR und/oder eine Planheit PL des gewalzten Walzgutes 3a. Hierfür geeignete Messeinrichtungen (insbesondere segmentierte Zugmessrollen) sind Fachleuten bekannt. In einem Schritt S23 nimmt die Steuereinrichtung 4 Zielwerte PR*, PL* für das Profil PR und/oder die Planheit PL entgegen. Der Schritt S23 ist in der Regel nicht als eigenständiger Schritt im Ablauf gemäß FIG 12 vorhanden. Er wird vielmehr in der Regel im Rahmen des Schrittes S2 von FIG 4 implementiert. Die Darstellung im Rahmen von FIG 12 erleichtert jedoch das Verständnis der Vorgehensweise von FIG 12.

In einem Schritt S24 vergleicht die Steuereinrichtung 4 das erfasste Profil PR und/oder die erfasste Planheit PL mit den Zielwerten PR*, PL*. Wenn das erfasste Profil PR und/oder die erfasste Planheit PL mit den Zielwerten PR*, PL* (innerhalb vorgegebener Toleranzen) übereinstimmen, geht die Steuereinrichtung 4 zu einem Schritt S25 über. Im Schritt S25 führt die Steuereinrichtung 4 die Istbeeinflussung K und den Anfangszeitpunkt t1 dem Anfangswertgeber 18 zu. Dem Anfangswertgeber 18 werden im Schritt S25 weiterhin die relevanten Größen zugeführt, anhand derer der Anfangswertgeber 18 zuvor den Anfangszeitpunkt t1* und die thermische Sollbeeinflussung K* für das Walzgut 3a ermittelt hat. Der Anfangswertgeber 18 ist daher in der Lage, seine Wissensbasis, anhand derer er Anfangszeitpunkte t1* und thermische Sollbeeinflussungen K* ermittelt, zu verbreitern. Wenn das erfasste Profil PR und/oder die erfasste Planheit PL hingegen mit den Zielwerten PR*, PL* (innerhalb der vorgegebenen Toleranzen) nicht übereinstimmen, geht die Steuereinrichtung 4 zu einem Schritt S26 über. Im Schritt S26 führt die Steuereinrichtung 4 mindestens einen Parameter P des Modells 11 nach. Bei dem Parameter P kann es sich beispielsweise um einen Wärmeübergangskoeffizienten handeln.

Der Anfangszeitpunkt t1* hat seinerseits Rückwirkungen auf einen Startzeitpunkt t3* (siehe FIG 5), zu dem das zu walzende Walzgut 3a aus einer dem Walzgerüst 1 der Fertigstraße 2 vorgeordneten Einrichtung 5, 6 - beispielsweise aus dem Ofen 6 - austreten soll. Vorzugsweise ermittelt die Steuereinrichtung 4 daher gemäß FIG 13 in einem Schritt S31 anhand des Anfangszeitpunkts t1* den zugehörigen Startzeitpunkt t3*. In einem Schritt S32 steuert die Steuereinrichtung 4 sodann die vorgeordnete Einrichtung 5, 6 entsprechend an, so dass das zu walzende Walzgut 3a zum Startzeitpunkt t3* aus der vorgeordneten Einrichtung 5, 6 austritt. Alternativ zum Schritt S32 kann ein Schritt S33 vorhanden sein, in welchem die Steuereinrichtung 4 den Startzeitpunkt t3* an den Bediener 14 der Walzstraße ausgibt. Da von den Schritten S32 und S33 - zumindest in der Regel - nur einer vorhanden ist, sind die Schritte S32 und S33 in FIG 13 nebeneinander und gestrichelt dargestellt.

In der Praxis kann es beim Betrieb von Stranggießanlagen, Walzwerken und dergleichen vorkommen, dass der Bediener 14 korrigierend in den Betrieb der Walzstraße eingreifen muss, wobei die Korrektur stets in die gleiche Richtung geht. Beispielsweise kann die Korrektur darin bestehen, dass der Bediener 14 stets eine längere Aufheizung im Ofen 6 oder ein Walzen der Walzgüter 3 in der Vorstraße 5 mit mehr als den ursprünglich angesetzten Stichen vorgibt. Die Ursache für derartige Korrekturen können systematische Abweichungen von Eigenschaften der realen Walzgüter 3 von korrespondierenden erwarteten Eigenschaften sein. Derartige Steuereingriffe haben (unter anderem) zur Folge, dass die von der Steuereinrichtung 4 ermittelten Anfangszeitpunkte t1* für die einzelnen Walzgüter 3 sich systematisch stets in die gleiche Richtung verschieben, beispielsweise später als geplant liegen. Eine derartige Tagesform der Walzstraße kann im Rahmen der vorliegenden Erfindung berücksichtigt werden. Dies wird nachstehend in Verbindung mit FIG 14 näher erläutert.

Gemäß FIG 14 speichert die Steuereinrichtung 4 zunächst in einem Schritt S36 für jedes zu walzende Walzgut 3 den ermittelten Anfangszeitpunkt t1* und die ermittelte Sollbeeinflussung K*. In einem Schritt S37 erfasst die Steuereinrichtung 4 die zugehörigen tatsächlichen Anfangszeitpunkte t1 und die zugehörigen tatsächlichen Istbeeinflussungen K. In einem Schritt S38 ermittelt die Steuereinrichtung 4 die Abweichungen der ermittelten Anfangszeitpunkte t1* und der ermittelten Sollbeeinflussungen K* von den zugehörigen tatsächlichen Anfangszeitpunkten t1 und den zugehörigen tatsächlichen Istbeeinflussungen K. In einem Schritt S39 prüft die Steuereinrichtung 4, ob innerhalb der Sequenz gleichgerichtete Abweichungen vorliegen, also beispielsweise stets die tatsächliche Istbeeinflussung K größer ist als die ermittelte Sollbeeinflussung K* oder stets der tatsächliche Anfangszeitpunkt t1 nach dem ermittelten Anfangszeitpunkt t1* liegt. Wenn dies der Fall ist, ermittelt die Steuereinrichtung 4 in einem Schritt S40 Korrekturgrößen für zukünftig zu ermittelnde Anfangszeitpunkte t1* und zukünftig zu ermittelnde Sollbeeinflussungen K*. Diese Korrekturgrößen werden von der Steuereinrichtung 4 für zukünftig zu walzende Walzgüter 3 im Rahmen der Abarbeitung des Schrittes S3 berücksichtigt.

Zusammengefasst betrifft die vorliegende Erfindung somit folgenden Sachverhalt:

In einem Walzgerüst 1 einer Walzstraße wird unter Steuerung durch eine Steuereinrichtung 4 ein flaches Walzgut 3a gewalzt. Der Steuereinrichtung ist eine Zielballigkeit B* bekannt, welche die Walzen 10 des Walzgerüsts 1 aufweisen sollen, wenn mit dem Walzen des flachen Walzguts 3a in dem Walzgerüst 1 begonnen wird. Die Steuereinrichtung 4 implementiert ein Modell 11 der Walzstraße. Zu einem Ermittlungszeitpunkt t0, zu dem das flache Walzgut 3a sich noch vor dem Walzgerüst 1 befindet, ermittelt die Steuereinrichtung 4 unter Verwendung des Modells 11 anhand einer gegebenen thermischen Ausgangsballigkeit B0 der Walzen 10 des Walzgerüsts 1 einen Anfangszeitpunkt t1* und eine thermische Sollbeeinflussung K* der Walzen 10 bis zum Anfangszeitpunkt t1*. Sie steuert eine Transporteinrichtung 13 zum Transportieren des flachen Walzgutes 3a derart an, dass zum ermittelten Anfangszeitpunkt t1* mit dem Walzen des flachen Walzguts 3a in dem Walzgerüst 1 begonnen wird, oder sie gibt den Anfangszeitpunkt t1* an einen Bediener 14 der Walzstraße aus. Sie steuert weiterhin eine Beeinflussungseinrichtung 15, mittels derer eine thermische Balligkeit B der Walzen 10 des Walzgerüsts 1 beeinflussbar ist, bis zum Anfangszeitpunkt t1* entsprechend der ermittelten thermischen Sollbeeinflussung K* an oder gibt entsprechende Einstellungen der Beeinflussungseinrichtung 15 an den Bediener 14 der Walzstraße aus. Die Steuereinrichtung 4 ermittelt den Anfangszeitpunkt t1* und die thermische Sollbeeinflussung K* der Walzen 10 bis zum Anfangszeitpunkt t1* derart, dass die sich zum Anfangszeitpunkt t1* ergebende thermische Balligkeit B der Walzen 10 des Walzgerüsts 1 in einem vorbestimmten Epsilonschlauch 12 um die Zielballigkeit B* liegt und der Anfangszeitpunkt t1* so früh wie möglich liegt.

Die vorliegende Erfindung weist viele Vorteile auf. Insbesondere ist auf einfache Weise eine Maximierung der Produktivität der Walzstraße möglich. Dennoch kann zuverlässig gewährleistet werden, dass vorgegebene Zielgrößen PR*, PL* für Profil PR und Planheit PL der Walzgüter 3 eingehalten werden.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Betriebsverfahren für eine Walzstraße mit mindestens einem Walzgerüst (1),
- wobei in dem Walzgerüst (1) unter Steuerung durch eine Steuereinrichtung (4) der Walzstraße ein flaches Walzgut (3a) gewalzt wird,
- wobei der Steuereinrichtung eine Zielballigkeit (B*) bekannt ist, welche die Walzen (10) des Walzgerüsts (1) aufweisen sollen, wenn mit dem Walzen des flachen Walzguts (3a) in dem Walzgerüst (1) begonnen wird,
- wobei die Steuereinrichtung (4) ein Modell (11) der Walzstraße implementiert,
- wobei die Steuereinrichtung (4) zu einem Ermittlungszeitpunkt (t0), zu dem das flache Walzgut (3a) sich noch vor dem Walzgerüst (1) befindet, unter Verwendung des Modells (11) der Walzstraße anhand einer gegebenen thermischen Ausgangsballigkeit (B0) der Walzen (10) des Walzgerüsts (1) einen Anfangszeitpunkt (t1*) und eine thermische Sollbeeinflussung (K*) der Walzen (10) bis zum Anfangszeitpunkt (t1*) ermittelt,
- wobei die Steuereinrichtung (4) eine Transporteinrichtung (13) zum Transportieren des flachen Walzgutes (3a) derart ansteuert, dass zum ermittelten Anfangszeitpunkt (t1*) mit dem Walzen des flachen Walzguts (3a) in dem Walzgerüst (1) begonnen wird, oder den Anfangszeitpunkt (t1*) an einen Bediener (14) der Walzstraße ausgibt,
- wobei die Steuereinrichtung (4) eine Beeinflussungseinrichtung (15), mittels derer eine thermische Balligkeit (B) der Walzen (10) des Walzgerüsts (1) beeinflussbar ist, bis zum Anfangszeitpunkt (t1*) entsprechend der ermittelten thermischen Sollbeeinflussung (K*) ansteuert oder entsprechende Einstellungen der Beeinflussungseinrichtung (15) an den Bediener (14) der Walzstraße ausgibt,
- wobei die Steuereinrichtung (4) den Anfangszeitpunkt (t1*) und die thermische Sollbeeinflussung (K*) der Walzen (10) bis zum Anfangszeitpunkt (t1*) derart ermittelt, dass die sich zum Anfangszeitpunkt (t1*) ergebende thermische Balligkeit (B) der Walzen (10) des Walzgerüsts (1) in einem vorbestimmten Epsilonschlauch (12) um die Zielballigkeit (B*) liegt und der Anfangszeitpunkt (t1*) so früh wie möglich liegt.

2. Betriebsverfahren nach Anspruch 1,
**dadurch gekennzeichnet, dass** die thermische Sollbeeinflussung (K*) der Walzen (10) des Walzgerüsts (1) vom Ermittlungszeitpunkt (t0) bis zu einem Zwischenzeitpunkt (t2*) vorbestimmt ist, dass die Ausgangsballigkeit (B0) auf den Zwischenzeitpunkt (t2*) bezogen ist und dass die Steuereinrichtung (4) die thermische Sollbeeinflussung (K*) der Walzen (10) des Walzgerüsts (1) vom Zwischenzeitpunkt (t2*) bis zum Anfangszeitpunkt (t1*) ermittelt.

3. Betriebsverfahren nach Anspruch 1 oder 2,
**dadurch gekennzeichnet, dass** die Steuereinrichtung (4) kontinuierlich eine thermische Istbeeinflussung (K) der Walzen (10) des Walzgerüsts (1) entgegennimmt und dass die Steuereinrichtung (4) unter Verwendung des Modells (11) der Walzstraße die thermische Balligkeit (B) zum Ermittlungszeitpunkt (t0) anhand der thermischen Istbeeinflussung (K) kontinuierlich nachführt.

4. Betriebsverfahren nach Anspruch 1, 2 oder 3,
**dadurch gekennzeichnet, dass** die Steuereinrichtung (4) den Anfangszeitpunkt (t1*) und die thermische Sollbeeinflussung (K*) mittels eines Optimierers (17) ermittelt.

5. Betriebsverfahren nach Anspruch 4,
**dadurch gekennzeichnet, dass** der Optimierer (17) einen SQP-Algorithmus (17a), genetische Algorithmen (17b) und/oder reglerbasierte Verfahren (17c) verwendet.

6. Betriebsverfahren nach Anspruch 4 oder 5,
**dadurch gekennzeichnet, dass** die Steuereinrichtung (4)
- zunächst vorläufige Werte für den Anfangszeitpunkt (t1*) und die thermische Sollbeeinflussung (K*) ansetzt,
- sodann die thermische Sollbeeinflussung (K*) mittels des Optimierers (17) optimiert,
- sodann prüft, ob die sich zum angesetzten Anfangszeitpunkt (t1*) ergebende thermische Balligkeit (B) der Walzen (10) des Walzgerüsts (1) in dem Epsilonschlauch (12) um die Zielballigkeit (B*) liegt,
- verneinendenfalls einen Merker (F) setzt und die vorgenannten Schritte mit einem späteren Anfangszeitpunkt (t1*) wiederholt,
- bejahendenfalls prüft, ob der Merker (F) gesetzt ist,
- verneinendenfalls die vorgenannten Schritte mit einem früheren Anfangszeitpunkt (t1*) wiederholt und
- bejahendenfalls den zuletzt angesetzten Anfangszeitpunkt (t1*) und die zuletzt optimierte thermische Sollbeeinflussung (K*) als endgültige Werte übernimmt.

7. Betriebsverfahren nach einem der obigen Ansprüche,
**dadurch gekennzeichnet, dass** die Steuereinrichtung (4) zum Ermitteln des Anfangszeitpunkts (t1*) und der thermischen Sollbeeinflussung (K*) zunächst anfängliche Werte ansetzt und dass die Steuereinrichtung (4) die anfänglichen Werte für den Anfangszeitpunkt (t1*) und/oder die thermische Sollbeeinflussung (K*) in Abhängigkeit von der Ausgangsballigkeit (B0) der Walzen (10) des Walzgerüsts (1), der Geometrie (b3a, d3a) des zu walzenden Walzgutes (3a), Materialeigenschaften (M3a) des zu walzenden Walzgutes (3a), einer Temperatur (T3a) des zu walzenden Walzgutes (3a) und/oder einer Temperatur (T10) der Walzen (10) des Walzgerüsts (1) ermittelt.

8. Betriebsverfahren nach Anspruch 7,
**dadurch gekennzeichnet, dass** die Steuereinrichtung (4) bei der Ermittlung der Ausgangsballigkeit (B0) die Geometrie (b3b, d3b) eines vor dem zu walzenden Walzgut (3a) gewalzten Walzgutes (3b), Materialeigenschaften (M3b) des vor dem zu walzenden Walzgut (3a) gewalzten Walzgutes (3b) und/oder eine Temperatur (T3b) des vor dem zu walzenden Walzgut (3a) gewalzten Walzgutes (3b) berücksichtigt.

9. Betriebsverfahren nach Anspruch 7 oder 8,
**dadurch gekennzeichnet, dass** die Steuereinrichtung (4) zum Ermitteln der anfänglichen Werte für den Anfangszeitpunkt (t1*) und/oder die thermische Sollbeeinflussung (K*) einen Anfangswertgeber (18) verwendet und dass der Anfangswertgeber (18) eine mehrdimensionale Tabelle (18a), ein selbstlernendes System (18b) und/oder ein gegenüber dem Modell (11), unter dessen Verwendung die Steuereinrichtung (4) den Anfangszeitpunkt (t1*) und die thermische Sollbeeinflussung (K*) der Walzen (10) bis zum Anfangszeitpunkt (t1*) ermittelt, vereinfachtes Modell (18c) verwendet.

10. Betriebsverfahren nach Anspruch 9,
**dadurch gekennzeichnet, dass** die Steuereinrichtung (4)
- eine Istbeeinflussung (K), mit der die Walzen (10) des Walzgerüsts (1) bis zum Anfangszeitpunkt (t1*) beaufschlagt werden, speichert,
- nach dem Walzen des Walzguts (3a) in dem Walzgerüst (1) ein Profil (PR) und/oder eine Planheit (PL) des dann gewalzten Walzgutes (3a) erfasst,
- das erfasste Profil (PR) und/oder die erfasste Planheit (PL) mit Zielwerten (PR*, PL*) für das Profil (PR) und/oder die Planheit (PL) vergleicht,
- in dem Fall, dass das erfasste Profil (PR) und/oder die erfasste Planheit (PL) mit den Zielwerten (PR*, PL*) übereinstimmen, die Istbeeinflussung (K) und den Anfangszeitpunkt (t1*) dem Anfangswertgeber (18) zuführt und anderenfalls nicht zuführt und
- in dem Fall, dass das erfasste Profil (PR) und/oder die erfasste Planheit (PL) mit den Zielwerten (PR*, PL*) nicht übereinstimmen, mindestens einen Parameter (P) des Modells (11) nachführt und anderenfalls nicht nachführt.

11. Betriebsverfahren nach einem der obigen Ansprüche,
**dadurch gekennzeichnet, dass** die Steuereinrichtung (4) anhand des ermittelten Anfangszeitpunkts (t1*) einen Startzeitpunkt (t3*) ermittelt und dass die Steuereinrichtung (4) eine dem Walzgerüst (1) vorgeordnete Einrichtung (5, 6) derart steuert, dass das zu walzende Walzgut (3a) zum Startzeitpunkt (t3*) aus der vorgeordneten Einrichtung (5, 6) austritt, oder den Startzeitpunkt (t3*) an den Bediener (14) der Walzstraße ausgibt.

12. Betriebsverfahren nach einem der obigen Ansprüche,
**dadurch gekennzeichnet, dass** die Steuereinrichtung (4)
- für eine Sequenz von bereits gewalzten Walzgütern (3) jeweils Abweichungen von deren ermittelten Anfangszeitpunkten (t1*) und deren ermittelten Sollbeeinflussungen (K*) von den zugehörigen tatsächlichen Anfangszeitpunkten (t1) und den zugehörigen tatsächlichen Istbeeinflussungen (K) ermittelt und
- in dem Fall, dass innerhalb der Sequenz gleichgerichtete Abweichungen vorliegen, die Abweichungen bei der Ermittlung des Anfangszeitpunkts (t1*) und/oder der Sollbeeinflussung (K*) für zukünftig zu walzende Walzgüter (3) berücksichtigt und anderenfalls nicht berücksichtigt.

13. Computerprogramm, das Maschinencode (8) umfasst, der von einer Steuereinrichtung (4) für eine Walzstraße mit mindestens einem Walzgerüst (1) abarbeitbar ist, wobei die Abarbeitung des Maschinencodes (8) durch die Steuereinrichtung (4) bewirkt, dass die Steuereinrichtung (4) die Walzstraße gemäß einem Betriebsverfahren nach einem der obigen Ansprüche betreibt.

14. Steuereinrichtung für eine Walzstraße mit mindestens einem Walzgerüst (1), wobei die Steuereinrichtung mit einem Computerprogramm (7) nach Anspruch 13 programmiert ist, so dass die Steuereinrichtung die Walzstraße gemäß einem Betriebsverfahren nach einem der Ansprüche 1 bis 12 betreibt.

15. Walzstraße mit mindestens einem Walzgerüst (1), wobei die Walzstraße eine Steuereinrichtung (4) aufweist, welche die Walzstraße gemäß einem Betriebsverfahren nach einem der Ansprüche 1 bis 12 betreibt.
